# EUROPÄISCHE PATENTSCHRIFT

(11) **EP 0 524 226 B1**
(45) Veröffentlichungstag und Bekanntmachung des Hinweises auf die Patenterteilung: **03.08.1994**
(21) Anmeldenummer: 91907453.4
(22) Anmeldetag: 10.04.1991
(51) Int. Cl.: E21D 21/00, E21D 20/02

(54) **INJEKTIONSBOHRANKER MIT TRANSPORTSCHNECKE**
INJECTION BORE ANCHOR WITH CONVEYOR SCREW
SYSTEME D'ANCRAGE POUR FORAGE D'INJECTION AVEC VIS TRANSPORTEUSE

(30) Priorität: 11.04.1990 DE 9004176 U
(43) Veröffentlichungstag der Anmeldung: 27.01.1993
(73) Patentinhaber: Bergwerksverband GmbH, D-45307 Essen (DE)
(72) Erfinder: RICHTER, Archibald, D-4300 Essen 1 (DE); MEHESCH, Hans, D-4300 Essen 1 (DE)
(74) Vertreter: Schumacher, Horst, Dr. Dipl.-Phys.
(86) Internationale Anmeldenummer: EP9100691
(87) Internationale Veröffentlichungsnummer: WO9115656

(56) Entgegenhaltungen:
- DE-A- 3 200 888
- DE-A- 3 717 024
- DE-C- 936 082
- DE-U- 8 906 126

## Beschreibung

Die Erfindung betrifft einen Injektionsbohranker zur Sicherung von Strecken und Räumen durch Injektion von beispielsweise Kunstharz, insbesondere im Berg- und Tunnelbau, der im wesentlichen aus einem aus mindestens zwei über Muffen miteinander verbindbaren Abschnitten zusammensetzbaren Ankerrohr besteht, das mit mindestens einer Injektionsöffnung im Bereich der Ankerspitze und an dem aus dem Bohrloch herausragenden Ende mit einem lösbaren Anschlußelement versehen ist.

Es ist seit langem bekannt, insbesondere im Untertagebergbau, um das Gebirge zur Sicherung des Streckenhohlraumes in seinem Verband zu erhalten, die Strecken durch Ankerausbau zu unterstützen. Zu diesem Zweck werden üblicherweise in ein Bohrloch Klebepatronen eingeführt, die anschließend durch das Eindrehen der Ankerstange zerstört werden und durch Mischung zweier Komponenten die Ankerstange über die gesamte Länge im Bohrloch verkleben. Bei der Durchführung einer derartigen Ankerung treten dann Probleme auf, wenn das Gebirge bereits aufgelockert ist, und das Herstellen von Bohrlöchern bzw. das nachfolgende Einbringen von Klebepatronen und Ankerstangen in das Bohrlochtiefste nicht mehr möglich ist.

Diese Schwierigkeiten sind mit herkömmlichen Mitteln bereits dann nicht mehr überbrückbar, wenn die Injektionen im Sand oder Kies, also in weichen Formationen oder Lockergesteinen durchgeführt werden sollen. In derartigen Formationen fallen die Bohrlöcher beim Herausziehen der Bohrwerkzeuge zusammen und sind für eine nachfolgende Ankerung und Injektion unbrauchbar.

Vornehmlich im Untertagebau treten dann Schwierigkeiten beim Setzen von Ankern auf, wenn die Bohrungen senkrecht nach unten durchgeführt werden müssen und für den Transport des Bohrkleins Wasser schlecht geeignet und Luft ungeeignet sind.

Ein Injektionsbohranker nach dem Oberbegriff des Anspruches 1 ist in der DE-A-37 17 024 beschrieben. Dieser Injektionsbohranker hat auf seiner Mantelfläche ein Grobgewinde, das für die Muffenverbindung erforderlich ist und als Haftstrecke ausgebildet ist. Der bekannte Injektionsbohranker erfordert eine Luft- oder Wasserspülung zum Transport des Bohrkleins. Bei einem Ausführungsbeispiel des bekannten Injektionsbohrankers ist dieser als Expansionsanker ausgebildet und mit einem wendelartigen Grat zum Abfördern des Bohrkleins versehen.

Ausgehend von den aufgeführten Schwierigkeiten beim Setzen herkömmlicher Anker and beim Abbohren der erforderlichen Bohrlöcher liegt der Erfindung die Aufgabe zugrunde, einen Injektionsbohranker zu schaffen, der vornehmlich mit Hilfe des drehenden Bohrens und unter Verzicht auf das in vielen Situationen nicht angebrachte Spülmedium, wie Luft und Wasser, auf einfache Weise und unter Gewährleistung der Funktionen des Bohrens, Injizierens und Ankerns eingebracht werden kann.

Diese Aufgabe wir erfindungsgemäß dadurch gelöst, daß mindestens ein Abschnitt des Ankers mit einer aufgeschweißten Transportschnecke und ein Abschnitt mit einem Blähpacker und einem Rückschlagventil versehen sind.

Ein derartiger Injektionsbohranker kann aus mehreren Abschnitte zusammengesetzt als Kompletteinheit in das anstehende Gebirge oder Erdreich eingedreht bzw. gebohrt werden. Die Gewindehöhe der Transportschnecke bzw. der Querschnitt der Transportschnecke ist größer als der Querschnitt des nicht aufgeweiteten Blähpackers. Auf diese Weise kann das abgebohrte und über die Transportschnecke geförderte Bohrklein über den Bohrlochverschluß hinweg ausgetragen werden. Die Transportschnecke gewährleistet ein vollständiges Ausbringen des Bohrkleins, so daß die nachfolgende Verklebung des Injektionsbohrankers nicht beeinträchtigt wird. Die Transportschnecke bildet innerhalb der Haftstrecke des Injektionsbohrankers eine besondere Haftung und Tragfähigkeit innerhalb der Verklebung.

Erfindungsgemäß ist der als Haftstrecke ausgebildete Teil des Injektionsbohrankers über Muffen und die entsprechende Zahl der Abschnitte beliebig verlängerbar ausgebildet.

Ein derartiger Injektionsbohranker findet ein breites Anwendungsgebiet. Abgesehen von den im Bergbau erforderlichen Anwendungsbereichen in gebrächen Gebirgsverbänden oder senkrechten Bohrungen ist er geeignet zum Anankern oder Befestigen von Kanalwänden in Verbindung mit von Wasser nur unwesentlich beim Abbinden beeinflußten Injektionsstoffen zur Sand- und Kiesverfestigung oder zum Anankern von Spund- oder Schlitzwänden. Darüber hinaus ist er geeignet für das Andübeln erst durch die Verfestigung im Normalfall nicht anankerbarer Gesteinsschichten an feste Gesteine. Anstelle einer auswechselbaren zwei- oder mehrflügeligen Bohrkrone, beispielsweise ist es ausreichend, den mit einer Transportschnecke versehenen Abschnitt beim Einsatz in Sand oder Kies mit einer einfachen Spitze auszurüsten.

Ebenso ist es möglich, in Abhängigkeit der örtlichen Verhältnisse den entsprechenden, mit einer Transportschnecke versehenen Ankerabschnitt an der Ankerspitze mit einer Bohrkrone, beispielsweise einer zwei- oder dreiflügeligen Bohrkrone, zu versehen.

Andererseits ist es im Rahmen der Erfindung möglich, den Bohrlochverschluß in Form eines Blähpackers mit Hilfe der üblichen Muffenverbindungen an beliebiger Stelle des Bohrlochs zu plazieren.

Der Vorteil des erfindungsgemäßen Injektionsbohrankers ist im wesentlichen darin zu sehen, daß unter Gewährleistung der Funktion des Abbohrens und des Ankerns eine Lösung gefunden wurde, die im Hinblick auf das drehende Bohren, insbesondere in gebrächen und relativ weichen Gesteinsformationen eine vielseitige Anwendung ermöglicht.

Ein Ausführungsbeispiel der Erfindung ist in der Zeichnung anhand einer schematisierten Seitenansicht eines Injektionsbohrankers dargestellt und wird im folgenden näher erläutert.

Das in der Zeichnung in schematisierter Form und in Seitenansicht teilweise geschnitten wiedergegebene Ausführungsbeispiel eines Injektionsbohrankers zeigt ein Ankerrohr 1, das aus einem mit einer Transportschnecke 7 versehenen Abschnitts 2 und einem Abschnitt 3 besteht, der mit einem Bohrlochverschluß in Form eines Blähpackers 8 versehen ist. Die Abschnitte 2 und 3 sind über eine Muffe 4 miteinander verbunden.

Die Transportschnecke 7, die auf den Abschnitt 2 aufgeschweißt ist, weist einen größeren Querschnitt bzw. eine größere Höhe auf als der Blähpacker 8 in nicht aufgeweitetem Zustand, so daß die Abförderung des Bohrkleins über den Blähpacker 8 hinweg erfolgen kann.

In dem in der Zeichnung dargestellten Ausführungsbeispiel ist an der Ankerspitze 6 des Abschnitts 2 eine beliebige Bohrkrone 15 angedeutet. Weiterhin ist in der Ankerspitze 6 eine Injektionsöffnung 5 für den Durchfluß des in das Ankerrohr 1 eingepreßten Injektionsmittels vorgesehen.

Innerhalb der Muffe 4 sind rundumlaufende oder radial ausgerichtete Anschläge 14 vorgesehen, die zur Aufnahme einer Berstscheibe 13 gegenüber dem in die Muffe 4 eingedrehten Ende des Abschnitts 2 dienen. Die Berstscheibe 13 stellt ein Ausführungsbeispiel für ein Rückschlagventil dar. Am Ende 16 des Abschnitts 3 ist ein Außengewinde 18 vorgesehen, das zur Aufnahme eines Bohradapters eines Injektionskopfes und einer Kalottenmutter vorgesehen ist. Weiterhin ist innerhalb des Endes 16 des Abschnitts 3 ein Rückschlagventil 17 angeordnet. Der Blähpacker 8 besteht aus einem flexiblen manschettenartig den Abschnitt umgebenden Material, welches über die Einbände 11 und 12 unverrückbar auf dem Abschnitt 3 gehalten wird.

Nach dem Abbohren eines Bohrlochs wird der Injektionsvorgang durchgeführt, wobei zunächst über die Berstscheibe 13 als Rückschlagventil der Druck des Injektionsmittels, die Bohrung 9 und die entsprechende Manschette 10 öffnet und der Blähpacker 8 aufgebläht wird, bis er sich an die Bohrlochwandung anlegt. Bei Steigerung des Drucks und die Zerstörung der Berstscheibe 13 wirkt die Manschette 10 als Rückschlagventil und die eigentliche Injektion wird eimgeleitet. Bei mehreren über Verbindungsmuffen 4 hintereinander angeordneten Abschnitten 2 mit Transportschnecken 7 können über die Länge dieser Abschnitte verteilt weitere Injektionsöffnungen vorgesehen werden. Um einen entsprechenden Rücklauf des Injektionsmittels durch den Injektionsbohranker zu verhindern, ist an dem Ende 16 des Abschnitts 3 ein Rückschlagventil 17 vorgesehen.
- 1: Ankerrohr
- 2: Abschnitt
- 3: Abschnitt
- 4: Muffe
- 5: Injektionsöffnung
- 6: Ankerspitze
- 7: Transportschnecke
- 8: Blähpacker
- 9: Bohrung
- 10: Manschette
- 11, 12: Einband
- 13: Berstscheibe
- 14: Anschlag
- 15: Bohrungen
- 16: Ende (außerh.Bohrloch)
- 17,: Rückschlagventil
- 18: Außengewinde

## Patentansprüche

1. Injektionsbohranker zur Sicherung von Strecken und Räumen durch Injektion von beispielsweise Kunstharz, insbesondere im Berg- und Tunnelbau, der im wesentlichen aus einem aus mindestens zwei über Muffen miteinander verbindbaren Abschnitten zusammensetzbaren Ankerrohr besteht, das mit mindestens einer Injektionsöffnung im Bereich der Ankerspitze und an den aus dem Bohrloch herausragenden Ende mit einem lösbaren Anschlußelement versehen ist, **dadurch gekennzeichnet,** daß mindestens ein Abschnitt (2) mit einer aufgeschweißten Transportschnecke (7) und ein Abschnitt (3) mit einem Blähpacker (8) und einem Rückschlagventil (17) versehen sind.

2. Injektionsbohranker nach Anspruch 1, **dadurch ge****kennzeichnet,** daß die Transportschnecke (7) einen größeren Querschnitt aufweist als der nicht aufgeweitete Blähpacker (8).

3. Injektionsbohranker nach Anspruch 1, **dadurch ge****kennzeichnet,** daß das Rückschlagventil (17) als Berstscheibe ausgebildet und innerhalb der die Abschnitte (2, 3) verbindenden Muffe (4) angeordnet ist.

4. Injektionsbohranker nach Anspruch 1, **dadurch ge****kennzeichnet,** daß der zum Bohrlochtiefsten gerichtete, eine Transportschnecke (7) aufweisende Abschnitt (2) mit einer Spitze versehbar ist.

5. Injektionsbohranker nach Anspruch 4, **dadurch ge****kennzeichnet,** daß der zum Bohrlochtiefsten gerichtete, eine Transportschnecke (7) aufweisende Abschnitt (2) mit einer Bohrkrone (15) versehbar ist.

6. Injektionsbohranker nach Anspruch 1, **dadurch ge****kennzeichnet,** daß mehrere über Muffen (4) miteinander verbundene verbindbare Abschnitte (2) mit einer aufgeschweißten Transportschnecke (7) versebar sind.

7. Injektionsbohranker nach Anspruch 1, **dadurch ge****kennzeichnet,** daß neben der Injektionsöffnung (5) im Bereich der Ankerspitze (6) über die Länge der mit einer Transportschnecke (7) versehenen Abschnitte (2) weitere Injektionsöffnungen angeordnet sind.

8. Injektionsbohranker nach Anspruch 1, **dadurch ge****kennzeichnet,** daß der einen Blähpacker (8) aufweisende Abschnitt (3) an dem aus dem Bohrloch herausragenden Ende (16) mit einem Rückschlagventil (17) und einem Außengewinde (18) zur wechselweisen Aufnahme eines Bohradapters, eines Injektionskopfes und einer Kalottenmutter versehen ist.

## Claims

1. Injection-drill anchor for securing sections and spaces by injection of, for example, synthetic resin, especially in mining and tunnel construction, consisting essentially of an anchor tube composed of at least two sections adapted to be connected to each other by sleeves, said anchor tube having at least one injection port in the region of the tip of the anchor and being provided with a releasable connection element at the end projecting from the bore hole, characterized in that at least one section (2) is provided with a conveyor screw (7) welded thereto and one section (3) is provided with a swelling packer (8) and a non return valve (17).

2. Injection-drill anchor according to claim 1, characterized in that the conveyor screw (7) has a larger cross section than the non-expanded swelling packer (8).

3. Injection-drill anchor according to claim 1, characterized in that the non-return valve (17) is formed as a rupturable disk and is arranged within the sleeve (4) interconnecting the sections (2, 3).

4. Injection-drill anchor according to claim 1, characterized in that the section (2) oriented toward the deepest of the bore hole and having a conveyor screw (7) is adapted to be provided with a tip.

5. Injection-drill anchor according to claim 1, characterized in that the section (2) oriented toward the deepest of the bore hole and having a conveyor screw (7) is adapted to be provided with a drill bit (15).

6. Injection-drill anchor according to claim 1, characterized in that a plurality of sections (2) connected to each other by sleeves (4) are adapted to be provided with a conveyor screw (7) welded thereto.

7. Injection-drill anchor according to claim 1, characterized in that in addition to the injection opening (5) provided in the region of the anchor tip (6) there are arranged further injection openings along the length of the sections (2) provided with a conveyor screw (7).

8. Injection-drill anchor according to claim 1, characterized in that the section (3) having a swelling packer (8) is provided at the end (16) projecting from the bore hole with a non-return valve (17) and an outer thread (18) for interchangeably receiving a drilling adaptor, an injection head and a cap nut.

## Revendications

1. Ancre de forage-injection pour consolider des galeries et des cavernes par injection par exemple de résine synthétique, notamment dans l'industrie minière et la construction de passages souterrains, comportant essentiellement un tube d'ancrage se composant d'au moins deux sections pouvant être assemblées par des manchons, et étant muni d'au moins une ouverture d'injection dans la region de la pointe de l'ancre et comportant un élément de raccordement détachable à l'extrémité s'étendant du trou de forage, caractérisé en ce qu'au moins une section (2) est munie d'une vis transporteuse (7) soudée à cette section et une section (3) est munie d'une garniture d'étanchéité gonflable (8) et d'une soupape de retenue (17).

2. Ancre de forage-injection selon la revendication 1, caractérisé en ce que la vis transporteuse (7) a une section supérieure à celle de la garniture d'étanchéité gonflable (8) non-gonflée.

3. Ancre de forage-injection selon la revendication 1, caractérisé en ce que la soupape de retenue (17) est un disque de rupture disposé à l'intérieur du manchon (4) raccordant les sections (2, 3).

4. Ancre de forage-injection selon la revendication 1, caractérisé en ce que la section (2) orientée vers le fond du trou de forage et munie d'une vis transporteuse (7) peut être pourvue d'une pointe.

5. Ancre de forage-injection selon la revendication 4, caractérisé en ce que la section (2) orientée vers le fond du trou de forage et munie d'une vis transporteuse (7) peut être pourvue d'une tête de forage (15).

6. Ancre de forage-injection selon la revendication 1, caractérisé en ce que plusieurs sections (2) raccordées ensemble par des manchons (4) peuvent être pourvues d'une vis transporteuse (7) soudée à ces sections.

7. Ancre de forage-injection selon la revendication 1, caractérisé en ce qu'à côté de l'ouverture d'injection (5) prévue dans la région de la pointe (6) de l'ancre d'autres ouvertures d'injection sont arrangées le long de la longueur des sections (2) munies d'une vis transporteuse (7).

8. Ancre de forage-injection selon la revendication 1, caractérisé en ce que la section (3) munie d'une garniture d'étanchéité gonflable (8) est pourvue à son extrémité (16) s'étendant du trou de forage d'une soupape de retenue (17) et d'un filet extérieur (18) pour recevoir alternativement un adaptateur de forage, une tête d'injection ou un écrou à calotte.
